# EUROPÄISCHE PATENTANMELDUNG

(11) **EP 2 832 902 A1**
(43) Veröffentlichungstag der Anmeldung: **04.02.2015**
(21) Anmeldenummer: 13179122.0
(22) Anmeldetag: 02.08.2013
(51) Int. Cl.: D01D 4/02

(54) **Optimierung einer Spinndüse zum Spinnen von Filamenten aus einer Spinnmasse**

(71) Anmelder: NANOVAL GmbH & Co. KG, 13403 Berlin (DE)
(72) Erfinder: Weger, Dr. Friedrich, 14055 Berlin (DE); Bierhorst, Henrik, 13595 Berlin (DE); Gerking, Christian, 76694 Forst (DE); Gerking, Dr. Lüder, 14195 Berlin (DE)
(74) Vertreter: Pfenning, Meinig & Partner GbR

(57) **Zusammenfassung**

Die vorliegende Erfindung betrifft eine Spinndüse (1) zum Spinnen von Filamenten aus einer Spinnmasse. Die Spinndüse (1) umfasst einen Grundkörper (2), der an einem ersten Ende eine Zuführöffnung (3) für die Spinnmasse aufweist. An einem dem ersten Ende gegenüberliegenden zweiten Ende weist der Grundkörper (2) mindestens eine Austrittsöffnung (4) für die Spinnmasse auf, wobei zwischen der Zuführöffnung (3) und der Austrittsöffnung (4) ein Kanal (5) zum Führen der Spinnmasse verläuft. Der Kanal (5) ist ausgebildet, eine an der Zuführöffnung (3) eintretende Strömung der Spinnmasse mit einem tangentialen oder radialen Anteil zu versehen.

## Beschreibung

Die vorliegende Erfindung betrifft eine Spinndüse, eine Spinnvorrichtung und ein Verfahren zum Spinnen von Filamenten aus einer Spinnmasse.

Bei konventionellen Primärspinnverfahren, bei denen eine Schmelze oder eine Lösung mittels einer Pumpe durch sehr feine Düsenbohrungen gefördert und anschließend als Fadenbündel aufgewickelt oder als textiles Vliesgewebe bzw. Flächengebilde auf einem Band abgelegt wird, ist ein Durchmesser der einzelnen die Düsenbohrungen verlassenden Filamente durch den Durchmesser dieser Bohrungen und der Verstreckung bestimmt, die durch Luftströmung und andere Hilfseinrichtungen aufgeprägt ist.

Aus der Druckschrift WO 2011/138056 A1 ist das sogenannte "Nanoval-Spleißspinnverfahren" bekannt, das im Gegensatz zu allen anderen bekannten Primärspinnverfahren Endlosfilamente erzeugt, deren Durchmesser im Mittel so klein sind, dass deren Entstehung bloß aufgrund der Verstreckung nicht plausibel ist.

Der Vorteil des Spleißspinnverfahrens liegt darin, dass relativ große Düsenquerschnitte im Bereich von typischerweise 0,5 mm bis 1,0 mm verwendet werden können und dennoch Filamentfeinheiten von 2 µm bis 10 µm und unter besonderen Prozessbedingungen sogar bis in den Nanometerbereich hineinreichend produziert werden können. Kennzeichen der Spinnvorrichtung sind eine laminar zuströmende und laminar beschleunigte Gasströmung, die im intensiven Impulsaustausch mit der Schmelze steht, wobei beide zusammen eine die Gasströmung beschleunigende Laval-Düse passieren. Bei herkömmlichen Blasspinnverfahren (wie z. B. Meltblown) sind die Düsen für die Schmelze und die Gasströmung separat ausgeführt und nicht sequentiell angeordnet, so dass eine bereits beschleunigte Gasströmung mit einem noch unbeschleunigten Schmelzfaden zusammentrifft und diesen zwar beschleunigt, sich dabei aber selbst verzögert. Im Gegensatz dazu wird bei dem Nanoval-Spleißspinnverfahren die Gasströmung nach dem Kontakt mit dem Schmelzfaden weiterhin beschleunigt.

Obwohl die relativ großen Spinndüsendurchmesser des beschriebenen Spleißspinnverfahrens einfach zu fertigen sind und auch Vorteile im Hinblick auf den maximal möglichen spezifischen Durchsatz bieten, liegt ein verfahrenstechnischer Nachteil der großen Durchmesser in einer höheren Verweilzeit im Gegensatz zu Verfahren mit extrem feinen Spinndüsen. Darüber hinaus führt ein erhöhter Druckverlust in den Spinnbohrungen dazu, dass sich die Schmelze homogener auf die Spinnbohrungen verteilt, also insbesondere bei den relativ großen Nanoval-Spinnbohrungen.

Der Erfindung liegt somit die Aufgabe zugrunde, eine Spinndüse vorzuschlagen, mit der es möglich ist, feinere Fäden als mit den aus dem Stand der Technik bekannten Verfahren zu erzielen, die Schmelzverteilung zu homogenisieren und die Verweilzeit zu verkürzen.

Diese Aufgabe wird erfindungsgemäß gelöst durch eine Spinndüse mit den Merkmalen des Anspruchs 1, eine Spinnvorrichtung mit den Merkmalen des Anspruchs 9 und ein Verfahren mit den Merkmalen des Anspruchs 10. Durch die in den Unteransprüchen angegebenen Maßnahmen sind vorteilhafte Weiterbildungen und Verbesserungen möglich.

Eine Spinndüse zum Spinnen von Filamenten aus einer Spinnmasse weist einen Grundkörper auf, der an einem ersten Ende eine Zuführöffnung für die Spinnmasse umfasst. An einem dem ersten Ende gegenüberliegenden zweiten Ende weist der Grundkörper mindestens eine Austrittsöffnung für die Spinnmasse auf, wobei zwischen der Zuführöffnung und der Austrittsöffnung ein Kanal zum Führen der Spinnmasse verläuft. Der Kanal ist ausgebildet, eine an der Zuführöffnung in den Kanal eintretende Strömung der Spinnmasse mit einem tangentialen und bzw. oder radialen Anteil zu versehen.

Durch den radialen oder tangentialen Anteil, den die Strömung beim Durchlaufen des Kanals erhält, wird die Strömung derart moduliert, dass ein Geschwindigkeitsvektor eines die Spinndüse verlassenden Schmelzestrahls die radiale bzw. tangentiale Komponente bekommt. Hierdurch können entstehende Einzelfilamente sich freier nach außen ausbreiten. Falls eine Eingangsströmung der Spinndüse, also die Strömung beim Eintreten, bereits einen tangentialen bzw. radialen Anteil aufweist, wird ein zusätzlicher tangentialer bzw. radialer Anteil durch den Kanal in der Strömung erzeugt. Typischerweise ist die Eingangsströmung eine axial-lineare Strömung, deren Geschwindigkeitsvektor parallel zu einer Längsachse der Spinndüse verläuft. Die Längsachse verläuft mittig durch den Kanal zwischen der Zuführöffnung und der Austrittsöffnung.

Der Kanal selbst und bzw. oder die Spinndüse sind typischerweise rotationssymmetrisch, vorzugsweise zylinderförmig. Ein Durchmesser des Kanals bzw. der Spinndüse kann sich jedoch zu der Austrittöffnung hin konisch verjüngen oder erweitern. Es kann vorgesehen sein, dass der durch den Kanal hervorgerufene radiale bzw. tangentiale Anteil mindestens 5 % des linearen Anteils, vorzugsweise mindestens 10 % des linearen Anteils, besonders vorzugsweise mindestens 20 % des linearen Anteils der Strömung beträgt.

Zum Versehen der Strömung mit dem tangentialen und bzw. oder radialen Anteil, d. h. zum Modulieren der Strömungsform, kann mindestens eine Strukturierung dienen, die an einer Innenwand des Kanals angeordnet ist. Alternativ oder zusätzlich kann die Strukturierung auch an mindestens einem in den Kanal eingebrachten Körper angeordnet sein, entweder auf einer Außenseite des Körpers oder in einem Inneren des Körpers. Die mindestens eine Strukturierung umfasst vorzugsweise eine Vertiefung, die in die Innenwand oder die Außenfläche eingebracht ist, kann aber auch einen Vorsprung und bzw. oder einen Durchgang durch den Körper umfassen. In dem Durchgang durch den Körper können ebenfalls Vertiefungen oder Vorsprünge angeordnet sein. Durch die Integration des mindestens einen Körpers in die Spinndüse, der als Profilformkörper ein Strömungsprofil formt oder von dem als Prallkörper die strömende Spinnmasse abprallt, wird eine kompakte Anordnung erreicht, mit der bei gleichbleibenden Prozessparametern feinere Filamente, also Fäden mit geringerem Durchmesser als bei bekannten Verfahren, erzeugt werden können. Der Körper kann dabei derart in dem Kanal angeordnet sein, dass die Spinnmasse nicht nur durch den Durchgang, sofern vorhanden, sondern auch seitlich an dem Körper vorbeifließen kann. Die Strukturierung der Innenwand unterstützt die Ausbildung der gewünschten Strömungsform, ohne die Spinndüse in ihren grundsätzlichen Abmessungen zu verändern. Der Durchgang durch den Körper verläuft typischerweise von einer der Zuführöffnung zugewandten Oberseite zu einer der Austrittsöffnung zugewandten Unterseite des Körpers und kann als Bohrung ausgestaltet sein und wird dann typischerweise als Spinnbohrung bezeichnet, wobei die Spinnbohrung einen runden Querschnitt aufweist. Der Körper selbst kann eine rotationssymmetrische Form aufweisen, insbesondere zylinderförmig sein, oder ein prismatischer Körper sein, d. h. ein Vieleck als Grundfläche sowie parallele und gleich lange Seitenkanten aufweisen. Es kann auch vorgesehen sein, dass mehr als ein einziger Körper, vorzugsweise zwei der Körper, besonders vorzugsweise drei der Körper in dem Kanal angeordnet sind. Die Körper können alle eine identische Strukturierung aufweisen oder zumindest teilweise eine unterschiedliche Strukturierung umfassen.

Sofern der mindestens eine Körper in den Kanal eingebracht ist, kann dieser in den Kanal geklemmt, eingehängt, geschweißt, gelötet und bzw. oder eingeschraubt sein. Das Einhängen erfolgt typischerweise über eine durch die Zuführöffnung verlaufende Aufhängung. Der Kanal kann eine Zylinderbohrung aufweisen, die die Austrittsöffnung bildet oder zumindest ein Teil der Austrittsöffnung ist, wobei in diese Zylinderbohrung der Körper eingeklemmt sein kann. Durch die genannten Möglichkeiten des Befestigens des Körpers im Kanal ist dieser ortsfest in dem Kanal angebracht und bleibt auch bei vorbeiströmender Spinnmasse an seinem vorgesehenen Platz.

Typischerweise ragt der mindestens eine Körper aus der Austrittsöffnung der Spinndüse heraus, um in besonders effizienter Weise den radialen bzw. tangentialen Anteil zu erzeugen. Vorzugsweise ragt der Körper um ein 0,1-faches bis 7-faches eines Durchmessers des Kanals oder des erzeugten Filaments heraus. Es kann zusätzlich oder alternativ vorgesehen sein, dass eine Länge des Körpers mindestens einem doppelten Durchmesser des Kanals entspricht. Alternativ oder zusätzlich kann der Körper auch in einen über die Zuführöffnung mit dem Kanal verbundenen Vorverteilerkanal der Spinndüse hineinragen, vorzugsweise um ein 0,1-faches bis zu einem zwanzigfachen des Durchmessers des Kanals oder des erzeugten Filaments. Der mindestens eine Körper kann auch gänzlich in dem Kanal eingebracht sein, also weder nach unten noch nach oben herausragen. Vorzugsweise beträgt ein Abstand zwischen einem Ende des Körpers und einem Ende des Kanals ein 0,1-faches bis zwanzigfaches des Durchmessers des Kanals.

Die mindestens eine Strukturierung verläuft typischerweise parallel zu einer Längsachse, also axial, spiralförmig entlang der Längsachse der Spinndüse oder zick-zack-förmig entlang der Längsachse der Spinndüse. Die Strukturierung kann somit ebenfalls axiale, radiale sowie tangentiale Anteile aufweisen, ist in ihrer Form jedoch nicht auf eine bestimmte Kombination dieser Anteile festgelegt. Bei einem spiralförmigen Verlauf läuft die Strukturierung um eine Achse mit konstantem oder variablem Abstand zu der Achse, insbesondere kann der Verlauf helixförmig sein. Bei einem zick-zack-förmigen Verlauf ändert sich eine Richtung der Strukturierung nach einer bestimmten Distanz. Ein Verlauf entlang der Längsachse muss nicht bedeuten, dass die Längsachse die Zentralachse bildet, vielmehr kann auch eine zu der Längsachse parallele Achse die Zentralachse bilden. Sofern verschiedene Strukturierungen verwendet werden, müssen diese nicht alle eine gleiche Form bzw. einen gleichen Querschnitt aufweisen, es können verschiedene Formen und auch verschiedene Querschnitte der Strukturierung benutzt werden. Vorzugsweise verläuft zusätzlich zu der im Inneren des Körpers verlaufenden Strukturierung mindestens eine radial um die Längsachse umlaufende Rille auf der Außenseite des Körpers, besonders vorzugsweise mehrere derartige Rillen. Die Rillen sind typischerweise jeweils ohne Steigung in einer Ebene, die senkrecht auf die Längsachse der Spinndüse steht, auf der Außenseite angeordnet. Die Rille kann von einer weiteren Strukturierung überdeckt werden, so dass sich eine Kombination der Rille mit der weiteren Strukturierung ergibt, durch die Schmelze seitlich an dem Körper vorbeilaufen kann.

Es kann vorgesehen sein, dass die mindestens eine Strukturierung und bzw. oder der mindestens eine Körper jeweils einen gleichbleibenden Querschnitt über eine gesamte Länge der Strukturierung bzw. des Körpers aufweisen. Alternativ oder zusätzlich kann der Körper und bzw. oder die Strukturierung mindestens zwei Abschnitte mit unterschiedlichem Querschnitt aufweisen. Vorzugsweise liegt bei mehr als zwei Abschnitten mit unterschiedlichem Querschnitt eine periodische Änderung des Querschnitts vor. Durch eine Anpassung einer Geometrie der Strukturierung bzw. des Körpers kann die Strömungsform gezielt eingestellt werden. Bei einem Anpassen des Querschnitts können sowohl eine Querschnittsfläche als auch eine Form des Querschnitts verändert werden. Typischerweise ist die Form des Querschnitts rund, halbrund, viereckig oder dreieckig. Entlang der Längsachse der Spinndüse können abschnittsweise gleichbleibende Querschnitte existieren, innerhalb eines Abschnitts kann sich der Querschnitt aber auch ändern.

Es kann vorgesehen sein, dass die mindestens eine Strukturierung und bzw. oder der mindestens eine Körper mindestens drei Abschnitte mit jeweils unterschiedlichem, aber abschnittsweise gleichbleibendem Querschnitt aufweist. Hierbei haben zwei der Abschnitte einen in diesem Abschnitt gleichbleibenden, voneinander jedoch verschiedenen oder gleichen Querschnitt und sind durch einen Abschnitt mit konisch oder in diskreten Schritten sich vergrößerndem oder sich verkleinerndem Querschnitt verbunden. Eine gleichmäßige Veränderung des Durchmessers ist hierbei im Hinblick auf eine gleichmäßigere Anpassung der Strömung der Spinnmasse günstig, jedoch kann auch eine Anpassung über mehrere einzelne Stufen erfolgen. Ein Anstellwinkel in dem konisch verlaufenden Abschnitt beträgt vorzugsweise zwischen 0° und 90°, besonders vorzugsweise zwischen 30° und 60°. Es kann insbesondere vorgesehen sein, dass ein der Austrittsöffnung zugewandtes Ende des Profilkörpers konisch zulaufend in Richtung der Austrittsöffnung des Kanals bzw. der Spinnbohrung ist. Ebenso kann auch ein Durchmesser des Kanals bzw. der Spinnbohrung, der vorzugsweise zwischen 0,5 mm und 1,2 mm, besonders vorzugsweise zwischen 0,2 mm und 1 mm liegt, zu der Austrittsöffnung hin konisch zulaufen. Sämtliche konisch zulaufenden Abschnitte haben typischerweise einen Anstellwinkel im zuvor genannten Bereich.

Die Spinndüse kann als eine Nippeldüse und bzw. oder eine Zeilendüse ausgeführt sein. Die Nippeldüse kann wie die in der Druckschrift WO 2011/138056 A1 offenbarte Nippeldüse aufgebaut sein, die Zeilendüse, die auch als Stegdüse bezeichnet wird und vorzugsweise in Reihe angeordnete Spinnbohrungen in einem prismatischen Profil aufweist, kann wie die in der Druckschrift EP 1192 301 B1 beschriebene Spinndüse aufgebaut sein. Der Spinndüse selbst ist typischerweise eine Beschleunigungsdüse nachgeordnet, die als Laval-Düse ausgeführt sein kann.

Eine Spinnvorrichtung zum Spinnen von Filamenten aus einer Spinnmasse umfasst ein Spinndüsenteil, in das mindestens eine, vorzugsweise mehrere der beschriebenen Spinndüsen eingesetzt sind. Hierbei können die Spinndüsen nebeneinander angeordnet sein. Es kann vorgesehen sein, dass die Spinnvorrichtung außerdem ein Gasdüsenteil mit mindestens einer Gasdüse umfasst, wobei die Gasdüse als Beschleunigungsdüse für eine durch die Gasdüse geleitete Gasströmung ausgebildet ist.

Ein Verfahren zum Spinnen von Filamenten aus einer Spinnmasse wird mit der beschriebenen Spinndüse oder der beschriebenen Spinnvorrichtung durchgeführt. Bei dem Verfahren gelangt die Spinnmasse über die Zuführöffnung in den Kanal der Spinndüse, passiert den Kanal und verlässt als Filament den Kanal durch die Austrittsöffnung. Das Verfahren ist typischerweise ein Spleißspinnverfahren, vorzugsweise das beschriebene Nanoval-Spleißspinnverfahren. Es kann aber auch ein anderes Schmelzspinnen oder Lösungsmittelspinnen oder ein anderes Primärspinnverfahren sein.

Ein Verdüsungsdruck bei Durchführung des Verfahrens kann zwischen 100 mbar und 2000 mbar, vorzugsweise zwischen 200 mbar und 1200 mbar betragen. Ein Lochdurchsatz beträgt typischerweise zwischen 0,01 g/min und 25 g/min, vorzugsweise zwischen 0,1 g/min und 8 g/min. Als Spinnmasse können Schmelzen von Polymeren oder aber auch Lösungen wie zum Beispiel aus Cellulose - z. B. Lyocell - eingesetzt werden.

Ein Spinnvlies oder ein Garn ist hergestellt aus Filamenten, die mit dem beschriebenen Verfahren erzeugt wurden.

Ausführungsbeispiele der Erfindung sind in den Zeichnungen dargestellt und werden nachfolgend anhand der Figuren 1 bis 9 erläutert.

Es zeigen:
- Fig. 1: einen Querschnitt einer Spinndüse mit einem eingebrachten Profilformkörper;
- Fig. 2: eine perspektivische Ansicht eines Profilformkörpers mit mehreren im Inneren angeordneten Durchgängen;
- Fig. 3: eine perspektivische Ansicht eines Profilformkörpers mit einem spiralförmigen, im Inneren angeordneten Durchgang;
- Fig. 4: eine perspektivische Ansicht eines Profilformkörpers mit einem zickzack-förmigen, Im Inneren angeordneten Durchgang;
- Fig. 5: eine perspektivische Ansicht einer weiteren Ausführungsform des Profilformkörpers mit auf der Außenseite angeordneten Vertiefungen;
- Fig. 6: eine perspektivische Ansicht einer weiteren Ausführungsform des Profilformkörpers mit auf der Außenseite angeordneter, spiralförmiger Vertiefung;
- Fig. 7: eine seitliche Ansicht einer weiteren Ausführungsform des Profilformkörpers mit Rillen auf der Außenseite;
- Fig. 8: eine perspektivische Ansicht einer Ausführungsform des Profilformkörpers mit unterschiedlichen Durchmessern und
- Fig. 9: eine Fig. 1 entsprechende Darstellung einer Spinndüse mit zwei Profilformkörpern.

In Fig. 1 ist ein Querschnitt einer Spinndüse 1 dargestellt. Die Spinndüse 1 weist einen Grundkörper 2 auf. An einem oberen Ende des Grundkörpers 2 ist eine Zuführöffnung 3 angeordnet. Der Zuführöffnung 3 fluchtend gegenüberliegend ist an einem unteren Ende eine Austrittsöffnung 4 angeordnet. In weiteren Ausführungsbeispielen können die Zuführöffnung 3 und die Austrittsöffnung 4 auch nicht fluchtend gegenüberliegend angeordnet sein, sondern versetzt gegeneinander und bzw. oder gegen eine mittig in der Spinndüse 1 verlaufende Längsachse der Spinndüse 1 sein. Die Spinndüse 1 dient zum Spinnen von Fäden bzw. Filamenten aus einer faserbildende Polymere enthaltenden Spinnmasse. Die Spinnmasse tritt durch die Zuführöffnung 3 in die Spinndüse 1 ein und durchläuft einen Kanal 5, der zwischen der Zuführöffnung 3 und der Austrittsöffnung 4 verläuft und diese verbindet. Die Spinnmasse läuft hierbei in laminarer Strömung parallel zu einer Längsachse 6 des Kanals 5, die mittig durch den Kanal 5 und in gerade Linie zwischen der Zuführöffnung 3 und der Austrittsöffnung 4 verläuft. Schließlich verlässt die Spinnmasse die Spinndüse 1 als Filament durch die Austrittsöffnung 4 nach Durchlaufen des Kanals 5. Die Filamente werden schließlich zu einem Spinnvlies oder einem Garn weiterverarbeitet.

Der Kanal 5 ist rotationssymmetrisch mit einem Durchmesser von 0,7 mm und weist eine zylinderförmige Grundform auf. Ein Querschnitt des Kanals 5 ist über eine gesamte Länge des Kanals 5 gleichbleibend, es kann sich in weiteren Ausführungsbeispielen aber natürlich auch eine Querschnittsfläche oder eine Querschnittsform abschnittsweise ändern. An der Austrittsöffnung 4 kann die Spinndüse 1 und insbesondere der Kanal 5 konisch zulaufen. Der Spinndüse 1 kann auch eine Beschleunigungsdüse nachgeordnet sein, die als Laval-Düse ausgeführt ist, und die Spinndüse 1 kann dazu eingerichtet sein, das Nanoval-Spleißspinnverfahren durchzuführen.

Der Kanal 5 ist mit einer nachfolgend noch genauer beschriebenen Strukturierung auf einer Innenwand 7 versehen, durch die die an der Zufuhröffnung 3 eintretende Spinnmasse mit einem tangentialen und bzw. oder radialen Anteil versehen wird, also einen Drall bekommt. Die Innenwand 7 ist dem Kanal 5 zugewandt und begrenzt diesen. Eine Strömungsform der Spinnmasse wird durch die Strukturierung moduliert. Die Spinnmasse tritt für gewöhnlich als axial-lineare Strömung in den Kanal 5 ein, wobei eine Strömungsrichtung parallel zu der Längsachse 6 verläuft und die Strömung laminar ist. Sofern die Spinnmasse bereits beim Eintritt in den Kanal 5 einen tangentialen oder radialen Anteil aufweist, also keine rein axial-lineare Strömung vorliegt, moduliert die Strukturierung des Kanals 5 einen zusätzlichen radialen oder tangentialen Anteil auf. Typischerweise beträgt der aufmodulierte radiale und bzw. oder tangentiale Anteil 10 % des linearen Anteils. Die Spinndüse 1 kann als Spinnnippel oder als Zeilendüse ausgebildet sein, die aus einem prismatischen Körper besteht, der in einer Reihe angeordnete Spinnbohrungen aufweist, und wird typischerweise in einer Spinnvorrichtung mit mehreren Spinndüsen gleichen oder unterschiedlichen Typs eingesetzt. Die Spinnvorrichtung umfasst außerdem mehrere Gasdüsen, die als Beschleunigungsdüsen für eine durch die Gasdüse geleitete Gasströmung ausgebildet sind.

In dem Kanal 5 ist ein in seitlicher Ansicht dargestellter metallischer Profilformkörper 8 eingebracht. Der Profilformkörper 8 weist eine rotationssymmetrische Grundform auf und ist in dem in Fig. 1 gezeigten Ausführungsbeispiel zylindrisch mit einem konisch zulaufenden Ende. Ein Durchmesser des Profilformkörpers 8 ist geringer als ein Durchmesser des Kanals 5, der 0,7 mm beträgt. Somit kann der Profilformkörper 8 in den Kanal 5 eingebracht werden. Es ist hierbei üblich, den Profilformkörper 8 in eine Zylinderbohrung von unten einzuklemmen, wobei die Zylinderbohrung ein Teil der Austrittsöffnung 4 ist. Alternativ kann der Profilformkörper 8 auch eingeschraubt, eingelötet, eingeschweißt oder durch eine Aufhängung wie eine Halteschnur in dem Kanal 5 positioniert werden.

Der Profilformkörper 8 weist eine Profilierung 21 auf einer Außenseite auf. Die Profilierung 21 ist somit der Innenwand 7 der Spinndüse 1 zugewandt. Die Profilierung ist als helixförmig um einen Grundkörper des Profilformkörpers 8 verlaufender Vorsprung ausgebildet. Der Vorsprung weist gleichbleibende Dimensionen wie Tiefe und Breite auf, diese können in weiteren Ausführungsbeispielen aber auch abschnittsweise unterschiedlich sein. Statt einer Helixform kann in weiteren Ausführungsbeispielen auch ein unterschiedlicher Abstand zwischen einzelnen Windungen einer Spirale vorgesehen sein, ebenso kann nicht nur ein Gang, sondern zwei oder mehr als zwei Gänge vorgesehen sein.

An dem Profilformkörper 8 kann durch den Einbau in die Spinndüse 1 die Spinnmasse seitlich an dem Profilformkörper 8 vorbeilaufen, wird allerdings durch die Profilierung mit dem radialen und bzw. oder tangentialen Anteil der Strömung versehen. Ein Fluss der Spinnmasse wird in Fig. 1 wie auch in Fig. 9 durch die eingezeichneten Pfeile gekennzeichnet. Der Profilformkörper 8 ragt hierbei aus dem Kanal 5 der Spinndüse 1 nach unten heraus, typischerweise um ein0,1-faches bis7-faches des Kanaldurchmessers oder eines Durchmessers eines erzeugten Filaments, kann in weiteren Ausführungsbespielen aber auch nach oben herausragen. Die Länge des Profilformkörpers 8 kann mindestens der zweifachen Länge des Kanals 5 oder des Filaments entsprechen. Somit würde der Profilformkörper 8 auch in einen oberhalb der Spinndüse 1 angeordneten Vorverteilerkanal hineinragen.

In Fig. 2 zeigt eine perspektivische Ansicht einer weiteren Ausführungsform des Profilformkörpers 8 mit mehreren Durchgängen 9, die als Bohrungen in gerader Linie parallel zu einer Längsachse des Profilformkörpers 8 von einer Oberseite des Profilformkörpers 8 zu einer Unterseite des Profilformkörpers 8 verlaufen. Wiederkehrende Merkmale sind in dieser Figur wie auch in den folgenden Figuren mit identischen Bezugszeichen versehen. Die Durchgänge 9 bilden in dem in Fig. 2 dargestellten Ausführungsbeispiel Eckpunkte eines gleichseitigen Dreiecks auf der Oberseite und der Unterseite und können in ihrer Innenwand ebenfalls eine Profilierung aufweisen, beispielsweise Vertiefungen oder Vorsprünge. In weiteren Ausführungsbeispielen können natürlich auch mehr oder weniger als drei Durchgänge 9 vorgesehen sein, die in beliebiger Anordnung in den Profilformkörper 8 eingebracht sind.

Eine weitere Ausführungsform des Profilformkörpers 8 ist in Fig. 3 in einer Fig. 2 entsprechenden Ansicht dargestellt. Der Profilformkörper 8 weist einen Durchgang 10 in seinem Inneren auf, der ebenfalls von der Oberseite zu der Unterseite verläuft, aber spiralförmig ausgestaltet ist. Die Spirale verläuft hierbei um eine Achse, die parallel zu der Längsachse des Profilformkörpers 8 und, nach einem Einbau des Profilformkörpers 8 in den Kanal 5, auch parallel zu der Längsachse 6 der Spinndüse 1 liegt. Auch der Durchgang 10 kann an seiner Innenwand weitere Strukturierungselemente aufweisen. Es können in weiteren Ausführungsbeispielen auch mehrere spiralförmige Durchgänge 10 vorgesehen sein.

In Fig. 4 ist in einer Fig. 2 entsprechenden seitlichen Ansicht ein weiteres Ausführungsbeispiel des Profilformkörpers 8 gezeigt, in dem in seinem Inneren ein zick-zack-förmiger Durchgang 11 entlang der Längsachse des Profilformkörpers 8 verläuft. Der Durchgang 11 verläuft wiederum von der Oberseite zu der Unterseite des Profilformkörpers 8. Der zick-zack-förmige Durchgang 11 weist, ebenso wie die Durchgänge 9 und 10 einen gleichbleibenden Innendurchmesser und ebenso wie die in den Fign. 2 und 3 dargestellten Durchgänge 9 und 10 eine runde Form auf, in weiteren Ausführungsbeispielen kann sich der Innendurchmesser aber abschnittsweise ändern. Ebenso ist es möglich, dass statt eines runden Innendurchmessers eine Querschnittsform der Durchgänge 9, 10, 11 sich abschnittsweise verändert, beispielsweise dreieckig oder viereckig, insbesondere quadratisch wird. Ebenso können in den Durchgängen 9, 10, 11 weitere Vertiefungen oder Vorsprünge vorgesehen sein, um das Ausbilden des radialen bzw. tangentialen Anteils zu unterstützen. In weiteren Ausführungsbeispielen können auch die Durchgänge 9, 10, 11 beliebig innerhalb eines einzelnen Profilformkörpers 8 kombiniert werden, d. h. dass der Profilformkörper 8 in seinem Inneren z. B. zwei Durchgänge aufweist, von denen ein erster einer der Durchgänge 9 ist und ein zweiter Durchgang die Form des Durchgangs 10 hat.

Fig. 5 stellt eine weitere Ausführungsform des Profilformkörpers 8 in einer Fig. 2 entsprechenden Ansicht dar. Statt im Inneren ist nun eine Profilierung auf der Außenseite des Profilformkörpers 8 gegeben. Mehrere Vertiefungen 12 verlaufen auf der Außenseite des Profilformkörpers 8. Dies kann in weiteren Ausführungsbeispielen auch alternativ zu einem oder mehreren der Durchgänge 9, 10, 11 erfolgen. Die Vertiefung 12 verläuft in gerader Linie von der Oberseite zu der Unterseite des Profilformkörpers 8 entlang der Längsachse des Profilformkörpers 8. Die Vertiefungen 12 weisen eine halbrunde Form auf, können in weiteren Ausführungsbeispielen allerdings auch andere Formen haben. Es müssen auch nicht alle der Vertiefungen 12 eine identische Form aufweisen, vielmehr können verschiedene der Vertiefungen 12 unterschiedliche Formen haben. Jede der Vertiefungen 12 ist unmittelbar einer weiteren der Vertiefungen 12 benachbart, es können aber auch Abstände zwischen den einzelnen der Vertiefungen 12 vorgesehen sein oder auch nur eine einzige Vertiefung 12 auf der Außenseite des Profilformkörpers 8 angeordnet sein.

Fig. 6 zeigt eine weitere Ausführungsform des Profilformkörpers 8 in einer Fig. 2 entsprechenden Ansicht. Der Profilformkörper 8 weist auf der Außenseite eine Vertiefung 13 auf, die wiederum eine halbrunde Form hat und spiralförmig auf der Außenseite des Profilformkörpers 8 verläuft bzw. in weiteren Ausführungsformen zick-zack-förmig ist, also periodische Richtungswechsel aufweist. Die Vertiefung 13 verläuft von der Oberseite des Profilformkörpers 8 zu der Unterseite des Profilformkörpers 8. In weiteren Ausführungsformen kann die Form der Vertiefung 13 auch eine von der halbrunden Form verschiedene Form sein, außerdem können abschnittsweise unterschiedliche Formen oder Breiten der Vertiefung 13 vorgesehen sein. Dies ist auch bei der Vertiefung 12 möglich. Alternativ oder zusätzlich zu den Vertiefungen 12 und 13 kann auf der Außenseite des Profilformkörpers 8 auch eine spiralförmig umlaufende Strukturierung, wie sie in Fig. 1 bereits dargestellt wurde, vorgesehen sein.

In einer seitlichen Ansicht ist in Fig. 7 eine Ausführungsform des Profilformkörpers 8 dargestellt, bei der dieser mehrere radial umlaufende Rillen 14 aufweist, die entlang der Längsachse des Profilformkörpers 8 übereinander angeordnet sind. Die Form der Rillen 14 ist halbrund, kann aber wiederum in weiteren Ausführungsbeispielen auch andere Formen wie beispielsweise v-förmig aufweisen. Die Rillen 14 sind typischerweise zusätzlich zu einem oder mehreren der Durchgänge 9, 10, 11 an dem Profilformkörper 8 angeordnet oder von den Rillen 12 und 13 überdeckt, um einen seitlichen schmelzetransport zu ermöglichen. Statt der Vertiefungen bzw. Rillen 12, 13, 14 können diese auch als Vorsprünge ausgestaltet sein, ebenso kann der Vorsprung 21 auch als Vertiefung ausgestaltet sein.

Auch auf der Innenwand 7 der Spinndüse 1 können die beschriebenen Vorsprünge oder Vertiefungen bzw. Rillen 12, 13, 14 in den genannten Formen mit gleicher oder abschnittsweise verschiedenen Abmessungen aufgebracht sein. Beispielsweise kann sich wie bei einem Gewehrlauf eine spiralförmige Vertiefung oder ein spiralförmiger Vorsprung um die Längsachse 6 der Spinndüse 1 auf der Innenwand 7 entlangziehen. Dies kann sowohl mit als auch ohne in die Spinndüse 1 eingesetztem Profilformkörper 8 erfolgen.

Fig. 8 zeigt in einer perspektivischen Ansicht ein Ausführungsbeispiel des Profilformkörpers 8, bei der der Profilformkörper 8 abschnittsweise unterschiedliche Durchmesser bzw. Querschnitte aufweist. Hierbei variiert eine Durchmesserfläche, während eine Durchmesserform immer gleich, nämlich kreisrund, bleibt. In einem ersten Abschnitt 15 ist die Durchmesserfläche kleiner als in einem unter dem ersten Abschnitt 15 befindlichen zweiten Abschnitt 16. Der erste Abschnitt 15 und der zweite Abschnitt 16 sind in dem dargestellten Ausführungsbeispiel durch einen Abschnitt 17 verbunden, der konusförmig ist und einen Anstellwinkel 19 von 35° aufweist. Entlang des Abschnitts 17 ändert sich die Durchmesserfläche gleichmäßig, startend von dem kleinen Durchmesser des Abschnitts 15 zu dem großen Durchmesser des Abschnitts 16. Unterhalb des Abschnitts 16 ist ein weiterer konisch zulaufender Abschnitt 18 angeordnet, der ein Ende des Profilformkörpers 8 bildet. Im Abschnitt 18 verjüngt sich der Durchmesser gleichmäßig auf null, ein Anstellwinkel beträgt in dem dargestellten Ausführungsbeispiel 20°. Oberhalb der Abschnitts 15 ist im gezeigten Beispiel ein ebenfalls konisch mit einem Anstellwinkel von 25° geformter Abschnitt 20 angeordnet. Die in Fig. 8 dargestellte Ausführungsform des Profilformkörpers 8 kann in weiteren Ausführungsbeispielen auch im Inneren oder auf der Außenseite einen oder mehrere der Durchgänge 9, 10, 11 oder der Vertiefungen oder Vorsprünge 12, 13, 14, 21 aufweisen. In weiteren Ausführungsbeispielen kann nicht nur die Durchmesserfläche, sondern auch eine Durchmesserform abschnittsweise verschieden sein.

Der Kanal 5 kann ebenso wie der Profilformkörper 8 die beschriebenen abschnittsweise unterschiedlichen Durchmesser bzw. Querschnitte aufweisen. Ebenso können auch auf der Innenwand 7 die beschriebenen Vertiefungen und Vorsprünge angebracht sein.

Fig. 9 zeigt in einer Fig. 1 entsprechenden Darstellung ein Ausführungsbeispiel der Spinndüse 1 mit zwei Profilformkörpern 8, 22. Die Spinndüse 1 entspricht der in Fig. 1 dargestellten, allerdings ist der Profilformkörper 8 nun gegenüber dem in Fig. 1 dargestellten verkürzt und ragt nicht aus dem Kanal 5 heraus. Unterhalb des Profilformkörpers 8 ist in unmittelbarem Kontakt mit dem Profilformkörper 8 zwischen dem Profilformkörper 8 und der Austrittsöffnung 4 ein weiterer Profilformkörper 22 angeordnet. In weiteren Ausführungsbeispielen kann der weitere Profilformkörper 22 auch beabstandet von dem Profilformkörper 8 sein. Der Profilformkörper 22 ist in die Austrittsöffnung 4 geklemmt, gelötet, geschraubt und bzw. oder eingehängt, verschließt diese und ragt aus der Spinndüse 1 nach unten heraus. Ein Durchgang 23 des Profilformkörpers 22 weist einen deutlich kleineren Durchmesser als der Kanal 5 auf, im dargestellten Ausführungsbeispiel beträgt der Durchmesser des Profilformkörpers 22 gerade 25 % des Durchmessers des Kanals 5, kann aber auch allgemein zwischen 10 % und 25 % des Durchmessers des Kanals 5 betragen. Der Durchgang 23 kann wie die bereits beschriebenen Durchgänge 9, 10, 11 ausgestaltet sein und einen abschnittsweise variablen Durchmesser oder eine abschnittsweise variable Form sowie an einer Innenwand Vorsprünge oder Vertiefungen 12, 13, 14 aufweisen. Außerdem können in weiteren Ausführungsbeispielen zwei oder mehr der Durchgänge 23 in dem Profilformkörper 22 angeordnet sein, wobei diese Durchgänge 23 identisch oder in ihren Abmessungen und ihrer Geometrie verschieden sein können. Ferner können in weiteren Ausführungsbeispielen auch mehr als nur zwei Profilformkörper in dem Kanal 5 angeordnet sein, wobei die Profilformkörper auch unterschiedlich geformt sein können. Statt konisch zuzulaufen und eine gleichmäßige Veränderung des Querschnitts zu erzielen, können die Abschnitte 17, 18 und 20 in weiteren Ausführungsformen auch schrittweise den Querschnitt ändern. Der Anstellwinkel 19 beträgt dann typischerweise 90°. Generell kann der Anstellwinkel 19 größer gleich 0° und kleiner gleich 90° sein.

Durch die beschriebenen Ausführungsformen ist es möglich, eine Bildung von feineren Filamenten durch Verzug und Aufspleißung beim Spleißspinnverfahren durch Einbau der beschriebenen speziellen Profilformkörper 8 in die zylindrischen Spinndüsen 1 grundsätzlich und wesentlich zu verbessern. Beispielhaft sei folgende Tabelle angeführt:

| | Verdüsungsdruck (Primärluft) [mbar] | Lochdurchsatz Schmelze [g/min] | d₅₀ [µm] | dₘᵢₙ [µm] | dₘₐₓ [µm] |
|---|---|---|---|---|---|
| Versuch 1.1 | 460 | 0,9 | 3,4 | 1,6 | 9,5 |
| Versuch 1.2 | 200 | 1,4 | 2,5 | 1,1 | 3,6 |
| Versuch 2.1 | 500 | 4,0 | 4,2 | 3,2 | 6,1 |
| Versuch 2.2 | 500 | 4,0 | 2,8 | 2,1 | 3,8 |

In dieser Tabelle wurde der Versuch 1.1 und der Versuch 2.1 mit einer Nanovaldüse ohne den Profilformkörper gefahren, der Versuch 1.2 und der Versuch 2.2 jedoch mit einer Düse mit integriertem Profilformkörper. Der Versuch 1.2 hat trotz deutlich geringeren Verdüsungsdrucks im Ergebnis feinere Filamente. Dies betrifft nicht nur den Mittelwert d₅₀, sondern auch die gesamte Durchmesserverteilung. In Versuch 2.2 ist zu erkennen, dass bei sonst gleichen Prozessbedingungen die gespleißten Filamente mit eingebautem Profilformkörper feiner im Durchmesser sowie das Spektrum der gemessenen Filamentdurchmesser enger wird.

Die eingebauten Profilformkörper vermindern also den erforderlichen Verdüsungsdruck, erhöhen die Feinheit der Filamente und ergeben eine engere Durchmesserverteilung.

Den Profilformkörpern 8, 22 sind in den in den Figuren dargestellten Beispielen im Inneren und bzw. oder an deren Oberflächen spezielle Strömungskanäle 9, 10, 11, 12, 13, 14, 21 eingearbeitet, deren Querschnitt konstant bleibt oder sich gleichmäßig verjüngt oder erweitert, dies aber auch periodisch in geeigneter Weise tun kann. Darüber hinaus können die Kanäle 9, 10, 11, 12, 13, 14, 21 axial zu einer Achse der Spinndüse 1 verlaufen, aber auch eine tangentiale Komponente in ihrer Ausrichtung aufweisen. Weiterhin können die Profilformkörper 8, 22 auch Strömungskanäle 9, 10, 11, 12, 13, 14, 21 aufweisen, die ausschließlich in radialer Richtung auf der Oberfläche des Profilformkörpers 8, 22 eingearbeitet sind, so dass in einem solchen Kanal 9, 10, 11, 12, 13, 14, 21 keine Strömung in axialer Richtung möglich wäre, ohne den Kanal zu verlassen, wo dazu also noch zusätzliche Kanäle 9, 10, 11, 12, 13, 14, 21 mit axialer Komponente notwendig wären. Es hat sich als zweckmäßig erwiesen, eine Kombination von ausschließlich radial eingearbeiteten und schräg angeordneten Kanälen 9, 10, 11, 12, 13, 14, 21 vorzusehen. Der Effekt ist im Wesentlichen darauf zurückzuführen, dass der Geschwindigkeitsvektor des die Spinndüse 1 verlassenden Schmelzestrahls zusätzlich zur grundsätzlichen axialen Komponente an der Öffnung auch eine radiale und bzw. oder sogar eine tangentiale Komponente bekommen kann, wodurch die während des Spleißens und Verzugs entstehenden Einzelfilamente nicht so sehr miteinander agieren, sondern sich vermutlich eher frei nach außen ausbreiten können. Die Profilformkörper 8, 22 enthalten insbesondere im Inneren eine oder mehrere geeignet geformte Bohrungen in grundsätzlich axialer Richtung der Spinndüse 1, die aber auch schräg oder auch gekrümmt und auch spiralförmig geformt sein können.

Es können aber auch in die Oberfläche der Profilformkörper 8, 22 Strömungskanäle 9, 10, 11, 12, 13, 14, 21 eingearbeitet sein, durch die die Schmelze fließt und die grundsätzlich in axialer Richtung verlaufen, aber auch mit tangentialer Komponente gewunden, gekrümmt, spiralförmig oder in Bahnenform nach untern laufen. Die in die Oberfläche eingearbeiteten Bahnen können auch ausschließlich tangential ohne axiale Komponente eingearbeitet sein, so dass für den axialen Transport der Schmelze Kombinationen aus den zuvor genannten äußeren Kanälen erforderlich sind. Die im Inneren und in die Oberfläche der Profilformkörper 8, 22 eingearbeiteten Strömungskanäle 9, 10, 11, 12, 13, 14, 21 haben gleichbleibend konstante Querschnitte oder Querschnitte mit kontinuierlich verringertem, aber auch kontinuierlich erweiterter Querschnittsfläche, die sich auch periodisch vergrößern oder verkleinern kann. Die umhüllenden Flächen der Profilformkörper 8, 22 können zylindrisch sein oder auch konisch zulaufen oder insgesamt aus konischen und zylindrischen Teilstücken bestehen.

Lediglich in den Ausführungsbeispielen offenbarte Merkmale der verschiedenen Ausführungsformen können miteinander kombiniert und einzeln beansprucht werden.

## Patentansprüche

1. Spinndüse (1) zum Spinnen von Filamenten aus einer Spinnmasse, mit einem Grundkörper (2), der an einem ersten Ende eine Zuführöffnung (3) für die Spinnmasse und an einem dem ersten Ende gegenüberliegenden zweiten Ende mindestens eine Austrittsöffnung (4) für die Spinnmasse aufweist, wobei zwischen der Zuführöffnung (3) und der Austrittsöffnung (4) ein Kanal (5) zum Führen der Spinnmasse verläuft, **dadurch gekennzeichnet, dass**
der Kanal (5) ausgebildet ist, eine an der Zuführöffnung (3) eintretende Strömung der Spinnmasse mit einem tangentialen und/oder radialen Anteil zu versehen.

2. Spinndüse (1) nach Anspruch 1, **dadurch gekennzeichnet, dass** zum Versehen der Strömung mit dem tangentialen und/oder radialen Anteil mindestens eine Strukturierung (9, 10, 11, 12, 13, 14, 21) dient, die an einer Innenwand (7) des Kanals (5) angeordnet ist und/oder auf einer Außenseite und/oder in einem Inneren mindestens eines in den Kanal (5) eingebrachten Körpers (8, 22) angeordnet ist, wobei die mindestens eine Strukturierung (9, 10, 11, 12, 13, 14, 21) vorzugsweise eine Vertiefung (12, 13, 14) und/oder einen Durchgang (10, 11, 12) durch den Körper umfasst.

3. Spinndüse (1) nach Anspruch 2, **dadurch gekennzeichnet, dass** der mindestens eine Körper (8, 22) in den Kanal (5) der Spinndüse (1) geklemmt, eingehängt, geschweißt, gelötet und/oder eingeschraubt ist.

4. Spinndüse (1) nach Anspruch 2 oder Anspruch 3, **dadurch gekennzeichnet, dass** der mindestens eine Körper (8, 22) aus der Austrittsöffnung (4) der Spinndüse (1) herausragt, vorzugsweise um ein zwischen 0,1-faches bis 7-faches eines Durchmessers des Kanals (5), eine Länge des Körpers (8, 22) mindestens einer zweifachen Länge des Kanals (5) entspricht und/oder der Körper (8, 22) in einen über die Zuführöffnung (3) mit dem Kanal (5) verbundenen Vorverteilerkanal hineinragt, vorzugsweise um bis zu einem zwanzigfachen des Durchmessers des Kanals (5).

5. Spinndüse (1) nach einem der Ansprüche 2-4, **dadurch gekennzeichnet, dass** die mindestens eine Strukturierung (9, 10, 11, 12, 13, 14, 21) parallel zu einer Längsachse (6) der Spinndüse (1), spiralförmig entlang der Längsachse (6) der Spinndüse (1) oder zick-zack-förmig entlang der Längsachse (6) der Spinndüse (1) verläuft, wobei vorzugsweise zusätzlich zu der im Inneren des mindestens einen Körpers (8, 22) verlaufenden Strukturierung (9, 10, 11) mindestens eine radial um die Längsachse umlaufende Rille (14) auf der Außenseite des Körpers verläuft.

6. Spinndüse (1) nach einem der Ansprüche 2-5, **dadurch gekennzeichnet, dass** die mindestens eine Strukturierung (9, 10, 11, 12, 13, 14, 21) und/oder der mindestens eine Körper (8, 22) jeweils einen gleichbleibenden Querschnitt über eine gesamte Länge oder die Strukturierung (9, 10, 11, 12, 13, 14, 21) und/oder der mindestens eine Körper (8, 22) jeweils mindestens zwei Abschnitte (15, 16) mit unterschiedlichem Querschnitt aufweist, wobei vorzugsweise eine periodische Änderung des Querschnitts bei mehr als zwei Abschnitten mit unterschiedlichem Querschnitt vorliegt.

7. Spinndüse (1) nach Anspruch 6, **dadurch gekennzeichnet, dass** die mindestens eine Strukturierung (9, 10, 11, 12, 13, 14, 21) und/oder der mindestens eine Körper (8, 22) mindestens drei Abschnitte mit unterschiedlichem Querschnitt aufweist, wobei zwei der Abschnitte (15, 16) gleichbleibenden Querschnitts durch mindestens einen Abschnitt (17, 18, 20) mit konisch oder in diskreten Schritten sich vergrößernden oder verkleinernden Querschnitt verbunden sind, wobei vorzugsweise ein Anstellwinkel (19) in dem konisch verlaufenden Abschnitt (17, 18, 20) zwischen 0° und 90°, besonders vorzugsweise zwischen 30° und 60° beträgt.

8. Spinndüse (1) nach einem der vorhergehenden Ansprüche, **dadurch gekennzeichnet, dass** sie als eine Nippeldüse und/oder eine Zeilendüse ausgeführt ist.

9. Spinnvorrichtung zum Spinnen von Filamenten aus einer Spinnmasse, mit einem Spinndüsenteil, in das mindestens eine Spinndüse (1) nach einem der vorhergehenden Ansprüche eingesetzt ist.

10. Verfahren zum Spinnen von Filamenten aus einer Spinnmasse, mit der Spinndüse (1) nach einem der Ansprüche 1-8 oder der Spinnvorrichtung nach einem Anspruch 9, bei dem die Spinnmasse über die Zuführöffnung (3) in den Kanal (5) der Spinndüse (1) nach einem der vorhergehenden Abschnitte eingeführt wird, den Kanal (5) passiert und die Spinndüse (1) als Filament durch die Austrittsöffnung (4) verlässt.

11. Spinnvlies oder Garn, hergestellt aus Filamenten, die mit dem Verfahren nach Anspruch 10 erzeugt wurden.
